# EUROPÄISCHE PATENTSCHRIFT

(11) **EP 0 020 989 B1**
(45) Veröffentlichungstag und Bekanntmachung des Hinweises auf die Patenterteilung: **23.02.1983**
(21) Anmeldenummer: 80102620.4
(22) Anmeldetag: 12.05.1980
(51) Int. Cl.: B22C 7/00

(54) **Verfahren zur Herstellung von Modellen, Kernbüchsen und Werkzeugen und so erhaltene Modelle**
Method for producing patterns, coreboxes and tools, and patterns so obtained
Procédé de fabrication de modèles, boîtes à noyaux et outils, et modèles ainsi obtenus

(30) Priorität: 17.05.1979 CH 4626/79
(43) Veröffentlichungstag der Anmeldung: 07.01.1981
(73) Patentinhaber: GEORG FISCHER AKTIENGESELLSCHAFT, CH-8201 Schaffhausen (CH)
(72) Erfinder: Horber, Helmut, D-7760 Radolfzell 13 (DE); Pauling, Horst, D-7760 Radolfzell (DE); Steiner, Wilhelm, D-7700 Singen (DE)

## Beschreibung

Die Erfindung betrifft ein Verfahren zur Herstellung von Modellen, Kernbüchsen und Werkzeugen, insbesondere von Giessereimodellen, welche mittels eines auf einen Trägerkörper mit einer vorgegebenen Schichtdicke aufgetragenen Oberflächenschichtharzes hergestellt werden, wobei das flüssige Oberflächenschichtharz in einen Hohlraum zwischen Trägerkörper und Modellform eingegossen wird, und durch das Verfahren hergestellte Modelle, Kernbüchsen und Werkzeuge.

Es ist ein Verfahren der eingangs genannten Art bekanntgeworden (Prospekt der Firma Lechler Chemie GmbH Stuttgart), bei welchem die vorgegebene Schichtdicke für das Oberflächenschichtharz durch Auflegen einer 10 mm dicken Filz- oder Schaumgummimatte auf das Negativmodell bestimmt wird, die nach Herstellung des Trägerkörpers aus in Laminarharz gebundenem Quarzsand nach der Erstarrung wieder entfernt wird. Weist das herzustellende Modell bzw. Werkzeug und somit dessen Negativform stark verwickelte bzw. komplizierte geometrische Konturen mit schroffen Übergängen zwischen Erhebungen und Vertiefungen auf, ist eine gleichmässige Auflage der Filz-oder Schaumgummimatten auf diese Konturen nicht möglich, so dass bei derartigen Modellen dieses Verfahren überhaupt nicht anwendbar ist oder aber dann beim Herstellen der Oberflächenschicht in der Negativform ungleiche Schichtdikken entstehen. Bei einer unterschiedlichen Schichtdicke tritt jedoch eine unterschiedliche Schwindung bei der Erstarrung des Oberflächenschichtharzes auf, was zu ungenauen Modellkonturen und somit zu fehlerhaften Abgüssen führt. Damit die Filz- oder Schaumgummimatte vom Trägerkörper wieder leicht entfernt werden kann, muss zusätzlich eine Polyäthylen-Folie aufgelegt werden, wodurch ein kompliziertes Verfahren entsteht, das nur bei der Herstellung von einfachen Modellen und Werkzeugen anwendbar ist.

Weiterhin ist durch die US-PS 2 947 046 ein Verfahren zur Herstellung von kunstharzbeschichteten Kernkästen und Modellen bekanntgeworden, bei welchen der Trägerkörper ein Aluminiumgussstück ist. Zur Herstellung des Trägerkörpers muss erst mittels des mit einer abnehmbaren Schicht überzogenen Ur-Modells aus Holz ein Gipsmodell und mit diesem eine Sandform für den Aluminium-Trägerkörper hergestellt werden, was sehr zeitaufwendig und kompliziert ist. Die auf das Ur-Modell aufgetragene Schicht, welche der späteren Kunstharz-Oberflächenschicht am Trägerkörper entspricht, besteht aus einem Kitt oder ähnlichem Material und weist eine unregelmässige Oberfläche auf.

Die Kunstharz-Oberflächenschicht am Modell oder Kernkasten ist somit sehr unterschiedlich dick, wodurch hier ebenfalls durch die unterschiedliche Schwindung bei der Erstarrung ungenaue Modellkonturen entstehen. Das Auftragen der Kitt-Schicht ist ebenfalls sehr arbeitsaufwendig und bei komplizierten Konturen des Ur-Modells kaum möglich. Das bei diesen Verfahren für die Oberflächenschicht verwendete Epoxidharz weist für Modelle eine schlechte Abriebfestigkeit und eine unbefriedigende Oberfläche auf.

Durch die FR-A- 1 058 046 ist ebenfalls ein Verfahren zur Herstellung von Modellen und Kernbüchsen der eingangs genannten Art bekanntgeworden. Hierbei wird an einem Modell z.B. aus Gips eine Schicht von einigen Millimetern Dicke entfernt, um den Hohlraum für das einzugiessende Oberflächenschichtmaterial, wie z.B. ein Kunststoff, zu erhalten. Bei komplizierten Modellformen ist dies sehr aufwendig, wobei eine ungleichmässige Abarbeitung, ebenfalls eine ungleichmässig dicke Oberflächenschicht entsteht, welche die bereits angeführten Nachteile aufweist.

Aufgabe der vorliegenden Erfindung ist die Schaffung eines Verfahrens der eingangs genannten Art, mittels welchem massgetreue Modelle, Kernbüchsen und Werkzeuge auch mit verwickelten und komplizierten Konturen einfach und rationell herstellbar sind, wobei für deren Oberfläche auch verschleissfeste Schichtharze bzw. Kunststoffe mit relativ hoher Schwindung verwendbar sind.

Diese Aufgabe wird erfindungsgemäss durch die im Anspruch 1 angeführten Verfahrensschritte gelöst. Bevorzugte Weiterbildungen des Verfahrens ergeben sich aus den kennzeichnenden Merkmalen der Ansprüche 2 bis 9.

Durch das Herstellen einer als Platzhalter für die Oberflächenschicht des Modells dienenden Maske mittels einer aushärtbaren, fliessfähigen Schmelztauchmasse wird eine an allen Stellen von auch komplizierten Konturen des Modells gleich dicke Maske und somit auch gleich dicke Oberflächenschicht erreicht. Somit entsteht beim Erstarren des Oberflächenschichtharzes an allen Stellen eine gleich starke Schwindung, wodurch massgetreue Modelle auch bei Verwendung von Oberflächenschichtharzen mit starker Schwindung entstehen. Insbesondere kann nun hierfür ein Polyurethan-Zweikomponenten-Kunststoff Verwendung finden, welcher für Modelle durch seine besonders gute Verschleissfestigkeit insbesondere gegenüber Modellsand hervorragend geeignet ist.

Das Herstellen der Maske ist gekennzeichnet durch einfaches Eingiessen in die Modellform und nach einer gewählten Erstarrungszeit ein Zurückgiessen der noch flüssigen restlichen Masse, wobei die Dicke der Maske genau durch die Wahl der Erstarrungszeit bestimmbar ist.

Als weiterer Vorteil ergibt sich, dass die aus einer handelsüblichen, kostengünstigen Schmelztauchmasse herstellbaren Masken wegen ihrer hohen Zähigkeit und Elastizität ohne Beschädigung vom Trägerkörper entfernbar sind und somit für die Herstellung weiterer gleichartiger Modelle wieder verwendbar sind. Die Schmelztauchmasse kann auch durch mehrmaliges Einschmelzen der Masken für unterschiedliche Modelle mehrfach verwendet werden.

Die Herstellung des Trägerkörpers aus Blähton und einem PUR-Schaumstoff und die Verwendung von einem Polyurethan-Zweikomponenten-Kunststoff für die Oberflächenschicht mit einer gleichmässigen geringen Schichtdicke ergibt verschleissfeste, leichte und trotzdem stabile Modelle oder Werkzeuge. Die Verwendung von Blähton garantiert die optimale Massstabilität des gesamten Modells.

Verschiedene Ausführungsformen des erfindungsgemässen Verfahrens werden anhand der beiliegenden Zeichnungen nachfolgend beschrieben.

Es zeigen:
Fig. 1 bis 5 die Herstellung eines Modells und Modellplatte mit Metallrahmen in verschiedenen Verfahrensschritten,
Fig. 6 bis 9 die Herstellung eines Modells und Modellplatte ohne Metallrahmen in verschiedenen Verfahrensschritten,
Fig. 10 bis 13 die Herstellung eines auf einer Grundplatte befestigten Modells und
Fig. 14 und 15 eine Ausführungsvariante der in den Fig. 10 bis 13 gezeigten Befestigung.

Wie aus der Fig. 1 ersichtlich, wird auf eine Modellform 1 ein Rahmen 2, vorzugsweise ein Metallrahmen 2, aufgesetzt und mittels Stiften 3 in fixierter Lage festgehalten. Ein Formhohlraum 4 weist die gleiche Kontur auf wie die Oberfläche des herzustellenden Modells. Die Modellform 1 kann aus allen im Modellbau verwendbaren Materialien, wie z.B. Holz, Gips, Metall, Kunstharz usw., bestehen. In diesen Formhohlraum 4 wird nun eine flüssige Schmelztauchmasse 5 eingegossen, welche je nach Schmelzpunkt des Materials eine Temperatur zwischen 50 und 200°C, vorzugsweise 100 und 180°C, aufweist. Vorzugsweise wird eine handelsübliche thermoplastische Schmelztauchmasse mit einer Äthylcellulose-Basis verwendet. Diese flüssige Schmelztauchmasse gelangt an alle Stellen auch bei komplizierten bzw. verwickelten Formhohlräumen. Durch Wärmeentzug entlang der Oberfläche des Formhohlraumes 4 erstarrt die Schmelztauchmasse 5 zu einer überall gleich dicken Schicht 6 und bildet eine später abnehmbare Maske 7. Nach einer festgelegten Abkühlzeit, welche erfahrungsgemäss 5 bis 1000 sec, vorzugsweise 20 bis 60 sec beträgt, wird die noch flüssige restliche Schmelztauchmasse durch Kippen der Modellform 1 zurückgeschüttet. Die gewünschte Schichtdicke zwischen 1 und 10 mm, vorzugsweise 4 mm, ist abhängig von der Temperatur der flüssigen Schmelztauchmasse 5, vom Material der Modellform 1 bzw. dessen Wärmeleitfähigkeit und von der Abkühlzeit. Damit ist eine genaue Bestimmung der gewünschten Schichtdicke der Maske 7 möglich.

Entsprechend Fig. 2 wird anschliessend derverbleibende Formhohlraum 4 und das Innere des Rahmens 2 mit einem Blähton 8 gefüllt. Wie aus Fig. 3 ersichtlich, wird dann auf dem Rahmen 2 eine Abdeckplatte 9 z.B. mittels Schrauben befestigt, welche Entlüftungsbohrungen 10 und mindestens eine Eingussöffnung 11 aufweist. Durch die Eingussöffnung 11 wird dann ein flüssiger PUR-Schaumstoff eingefüllt, welcher die Zwischenräume zwischen dem Blähton durch Aufschäumen ausfüllt und nach dessen Erstarrung zusammen mit dem Blähton einen Trägerkörper 12 bildet, welcher in dem Metallrahmen 2 verankert ist und mit Blähton die geforderte Form und Massstabilität erreicht. Der handelsübliche Blähton besteht aus Tonmehl geformten Tonkügelchen, welche bei über 1200°C gebrannt werden wobei dann luftdruchsetzte Perlen mit grosser Festigkeit und geringem Gewicht entstehen. Andere Materialien wie Kunststoff-Granulat oder ähnliche Stabilisatoren sind für diesen Zweck ungeeignet.

Nach dem Abheben des Rahmens 2 mit dem Trägerkörper 12 von der Modellform 1 wird die Maske 7 vom Trägerkörper 12 abgenommen, was ohne deren Zerstörung aufgrund der geringen Haftung am Trägerkörper 12 und deren Biegsamkeit bzw. Elastizität möglich ist.

Die Maske 7 wird dann aus der Modellform 1 entfernt und kann somit für die Herstellung weiterer gleichartiger Modelle wieder verwendet werden, so dass hierfür Kosten und Zeit eingespart werden. Wird kein gleichartiges Modell mehr hergestellt, kann die Maske 7 eingeschmolzen werden, und die Schmelztauchmasse kann für andere Masken verwendet werden.

Nach Anbringung einer Bohrung 13 im Trägerkörper 12, welche die Eingussöffnung 11 durch den Trägerkörper 12 verlängert, wird, wie aus Fig. 4 ersichtlich, der Rahmen 2 in fixierter Lage auf die Modellform 1 gesetzt, wobei zwischen der Modellform 1 und dem Trägerkörper 12 ein Hohlraum 14 entsteht, in welchen durch die Eingussöffnung 11 ein flüssiges Oberflächenschichtharz 19 eingegossen wird. Hierbei kann die Luft durch an der Modellform 1 angeordnete Entlüftungskanäle 17 entweichen. Bei der Erstarrung verbindet sich das Schichtharz 19 mit dem Trägerkörper 12 und bildet eine massgetreue und verschleissfeste Oberfläche 15 des Modells 16 (siehe Fig. 5).

Die überall gleiche Schichtdicke des Oberflächenschichtharzes 19 ergibt bei dessen Erstarrung eine überall gleichmässige Schwindung, was eine Masshaltigkeit des Modells in engen Toleranzen gewährleistet.

Wie aus der Fig. 5 ersichtlich, bildet das Modell 16 mit einer von dem Rahmen 2 umschliessenden Modellplatte 18 eine Einheit, wobei die aus PUR-Schaumstoff und Blähton hergestellten Partien von Modell 16 und Modellplatte 18 den Trägerkörper 12 bilden.

Sollen Modell und Modellplatte möglichst leicht ausgeführt werden, wird der an der Modellplatte verbleibende Rahmen weggelassen und dabei stattdessen ein Oberflächenschichtharz aufgetragen.

Ein derartiges Herstellungsverfahren ist aus den Fig. 6 bis 9 ersichtlich. Hierbei wird, wie aus der Fig. 6 ersichtlich, auf die Modellform 1 ein Hilfsrahmen 20 mittels der Stifte 3 fixiert aufgesetzt. Die Herstellung der Maske 7 erfolgt, wie bereits zu Fig. 1, und die Herstellung des Trägerkörpers 12 erfolgt, wie zu Fig. 2 und 3 bereits beschrieben. Wie aus Fig. 7 ersichtlich, werden hierbei in den Trägerkörper 12 durch seitlich in den Hilfsrahmen 20 eingesteckte Fixierbolzen 21 Bohrungen 22 mit eingeformt. Nach Entnahme des Trägerkörpers 12 aus dem Hilfsrahmen 20, Entfernung der Maske 7 und Anbringung der Bohrung 13 wird auf die Modellform 1 ein geringfügig grösserer Hilfsrahmen 23 entsprechend Fig. 8 aufgesetzt und der Trägerkörper 12 mittels der in die Bohrungen 22 eingesteckten Fixierbolzen 21 gehalten, wobei ein gleichmässiger Abstand zum Hilfsrahmen 23 durch Distanzstücke 24 eingehalten wird. Nach dem Befestigen einer Abdeckplatte 25 auf dem Hilfsrahmen 23 und dem Einlegen eines Dichtungsringes 26 zwischen dem Trägerkörper 12 und der Abdeckplatte 25 im Bereich der Eingussöffnung 11 wird nun, wie bereits zu Fig. 4 beschrieben, das flüssige Oberflächenschichtharz 19 eingegossen, wobei bei dieser Ausführungsvariante um den gesamten Trägerkörper 12, das heisst, auch um den Teil der Modellplatte 18, eine verschleissfeste gleichmässig dicke Oberflächenschicht 19 entsteht.

Nach dem Abheben des Hilfsrahmens 23 und der Abdeckplatte 25 kann das fertige Modell 16 aus der positiven oder negativen Modellform 1 herausgenommen werden. Wie aus der Fig. 9 ersichtlich, weist das Modell 16 zusammen mit der Modellplatte 18 keinen Rahmen auf und ist somit durch die Herstellung aus Blähton, Schaumstoff und einem Oberflächenschichtharz mit geringer gleichmässiger Dicke sehr leicht, was besonders vorteilhaft für den Einsatz der Modelle bei modernen schnellaufenden Formmaschinen ist. Es besteht die Möglichkeit nur einen Hilfsrahmen 23 zu verwenden, wobei dann dieser bei der Herstellung des Trägerkörpers 12 bereits auf die positive oder negative Modellform aufgesetzt wird (Fig. 5 und 6). Dabei werden vor dem Einfüllen des Blähtons an den inneren Seitenwänden Platten bzw. Bleche eingesetzt, welche als Platzhalter für die spätere Oberflächenschicht dienen.

Die Herstellung eines Modells 16, welches direkt auf einer vorzugsweise metallischen Grundplatte 30 befestigt wird, erfolgt entsprechend den in den Fig. 10 bis 13 gezeigten Verfahrensschritten. Das bei der Herstellung der Maske 7 mittels der Schmelztauchmasse 5 überschüssige Material 31 an der Oberfläche der Modellform 1 wird vor dem Auffüllen mit Blähton entfernt (siehe Fig. 10). Die Grundplatte 30, welche beim Herstellungsverfahren gleichzeitig als Abdeckplatte 9 dient, weist Stifte oder Schrauben 32 auf, mittels welchen der Trägerkörper 12 in fixierter Lage mit der Grundplatte 30 verbunden ist. Die Einbringung des Oberflächenschichtharzes (Fig. 12) zur Herstellung des fertigen Modells 16 (Fig. 13) erfolgt wie bereits beschrieben.

Anstelle der Befestigung des Trägerkörpers 12 mittels Stiften bzw. Schrauben 32 an der Grundplatte 30 kann auch die Verankerung des Modells 16 bzw. des Trägerkörpers 12 mittels in der Grundplatte 30 angeordneter schwalbenschwanzförmiger Ausfräsungen 33 erfolgen, wie dies aus den Fig. 14 und 15 ersichtlich ist.

Der Trägerkörper 12 kann auch aus reinem PUR-Schaumstoff, aus anderen Kunststoffen, aus Gips oder niedrig schmelzenden Metallen bestehen. Für das Oberflächenschichtharz wird vorzugsweise ein Polyurethan-Zweikomponenten-Kunststoff verwendet.

Weist die Modellform 1 keinen Formhohlraum 4, sondern eine erhabene Modellkontur auf, so kann die als Platzhalter für das Oberflächenschichtharz dienende Maske 7 gleich wie zu den Fig. 1 bis 5 bzw. 6 bis 9 beschriebenen Verfahren hergestellt werden, wobei der dicht auf die Modellform aufgesetzte Rahmen 2, 20, 23 mit der Schmelztauchmasse 5 aufgefüllt wird und nach einer festgelegten Zeit die nicht zur Maske erstarrte flüssige Schmelztauchmasse aus dem Metallrahmen ausgeschüttet wird. Die Herstellung des Trägerkörpers und der Oberflächenschicht erfolgt gleich wie bereits beschrieben. Dieses Verfahren wird vorzugsweise bei der Herstellung von Kernbüchsen angewendet.

Mit dem erfindungsgemässen Verfahren können Modelle, Kernbüchsen und Werkzeuge für die verschiedensten Verwendungszwecke massgetreu und kostengünstig hergestellt werden. Für Giessereimodelle wird das Verfahren hauptsächlich für Giessform-Modelle und Modelle für die Kernherstellung bei der Gussteilfertigung in grösseren Serien verwendet. Ausserdem kann das Verfahren für die Herstellung von Stempeln und Matrizen bei Prägwerkzeugen verwendet werden.

## Patentansprüche

1. Verfahren zur Herstellung von Modellen, Kernbüchsen und Werkzeugen, insbesondere von Giessereimodellen, welche mittels eines auf einen Trägerkörper (12) mit einer vorgegebenen Schichtdicke aufgetragenen Oberflächenschichtharzes hergestellt werden, wobei das flüssige Oberflächenschichtharz in einen Hohlraum zwischen Trägerkörper (12) und Modellform (1) eingegossen und nach dessen Erstarrung das feste Modell (16) aus der Modellform (1) entnommen wird, gekennzeichnet durch folgende Verfahrensschritte:
a) in bzw. auf eine negative oder positive Modellform (1) wird eine aushärtbare, fliessfähige, auf zwischen 50 und 200 °C erwärmte Schmelztauchmasse (5), welche im erstarrten Zustand elastisch ist, eingegossen bzw. übergossen;
b) nach einer gewählten Erstarrungszeit wird die überschüssige noch flüssige Schmelztauchmasse (5) abgegossen, wobei eine in allen Konturen in gleichmässiger Schichtdicke erhärtete Maske (7) zurückbleibt;
c) auf die Maske (7) in der Modellform (1) wird ein Trägerwerkstoff aufgebracht und damit der Trägerkörper (12) hergestellt;
d) nach Herausnahme des Trägerkörpers (12) aus der Modellform (1) wird die Maske (7) abgezogen;
e) der Trägerkörper wird in der fixierten ursprünglichen Lage wieder in die Modellform (1) eingesetzt;
f) als Oberflächenschichtharz wird ein flüssiger Polyurethan-Zweikomponenten-Kunststoff zur Bildung der Oberflächenschicht (19) in den Hohlraum eingegossen.

2. Verfahren nach Anspruch 1, dadurch gekennzeichnet, dass die Schmelztauchmasse (5) beim Vergiessen eine Temperatur zwischen 100 und 180°C aufweist.

3. Verfahren nach Anspruch 1 oder 2, dadurch gekennzeichnet, dass die gewählte Erstarrungszeit der Schmelztauchmasse (5) zwischen 5 und 1000 sec, vorzugsweise zwischen 20 und 60 sec, liegt.

4. Verfahren nach Anspruch 3, dadurch gekennzeichnet, dass für die Schmelztauchmasse (5) eine Erstarrungszeit gewählt wird, welche dazu führt, dass eine gleichmässige Dicke der Maske (7) in einem Bereich zwischen 1 und 10 mm, vorzugsweise eine Dicke von 4 mm, entsteht.

5. Verfahren nach einem oder mehreren der Ansprüche 1 bis 4, dadurch gekennzeichnet, dass der Trägerkörper (12) durch Aufbringen von Blähton und anschliessendes Einfüllen eines PUR-Schaumstoffes hergestellt wird.

6. Verfahren nach einem oder mehreren der Ansprüche 1 bis 5, dadurch gekennzeichnet, dass der Trägerkörper (12) auf einer Grundplatte (30) befestigt wird (Fig. 10 bis 15).

7. Verfahren nach einem oder mehreren der Ansprüche 1 bis 5, dadurch gekennzeichnet, dass auf die Modellform ein Rahmen (2) aufgesetzt wird, welcher mit Blähton aufgefüllt wird und in welchen nach Anbringen einer Abdeckplatte (9) PUR-Schaumstoff eingegossen wird (Fig. 1 bis 5).

8. Verfahren nach Anspruch 7, dadurch gekennzeichnet, dass der Rahmen (20) mit der Abdeckplatte (9, 25) nach der Herstellung des Trägerkörpers (12) entfernt wird und der Trägerkörper (12) zur Herstellung der Oberflächenschicht in einem um die Schichtdicke vergrösserten Rahmen (23) so fixiert eingesetzt wird, dass an allen Umfangsseiten eine gleichmässig freie Distanz zur Auffüllung mit dem Polyurethan-Zweikomponenten-Kunststoff besteht (Fig. 6 bis 9).

9. Verfahren nach einem oder mehreren der Ansprüche 1 bis 5 sowie einem der Ansprüche 7 oder 8 zur Herstellung von positiven Modellformen, dadurch gekennzeichnet, dass der Rahmen (2, 20) vor dem Herstellen der Maske (7) auf die positive Modellform aufgesetzt wird und die Schmelztauchmasse (5) in den Raum innerhalb des Rahmens (2, 20) eingegossen wird.

10. Modell, hergestellt nach dem Verfahren entsprechend einem oder mehreren der Ansprüche 1 bis 9, dadurch gekennzeichnet, dass es aus einem Trägerkörper (12) aus Blähton und PUR-Schaumstoff und einer Oberflächenschicht (19) aus einem Polyurethan-Zweikomponenten-Kunststoff besteht.

11. Modell nach Anspruch 10, dadurch gekennzeichnet, dass das Modell (16) einen Rahmen (2), vorzugsweise einen Metallrahmen, aufweist (Fig. 5).

12. Modell nach Anspruch 10, dadurch gekennzeichnet, dass der Trägerkörper (12) auf einer Grundplatte (30) befestigt ist (Fig. 13 und 15).

## Claims

1. Method for manufacturing patterns, core boxes and tools, more particularly casting patterns, which are manufactured by means of a surface layer resin applied to a carrying body (12) with a predetermined layer thickness, the fluid surface layer resin being poured into a cavity between the carrying body (12) and the pattern mould (1) and, after it has set, the hard model (16) being removed from the pattern mould (1), characterised by the following steps:
a) a hardenable, flowable, dip-moulding substance (5) heated to between 50 and 200°C, which is pliable in its set state, is poured into or on to a negative or positive pattern mould (1);
b) after a selected setting time, the excess, still fluid dip-moulding substance (5) is poured off, whereby a hardened mask (7) remains which has a uniform layer thickness in all its contours;
c) a carrying material is applied to the mask (7) in the pattern mould (1) and the carrying body (12) thus produced;
d) the mask (7) is pulled off after the carrying body (12) has been removed from the pattern mould (1);
e) the carrying body is put back into the pattern mould (1) in the original fixed position;
f) a two-component polyurethane plastics is poured into the cavity as a surface layer resin to form the surface layer (19).

2. Method according to claim 1, characterised in that the dip-moulding substance (5) has a temperature between 100 and 180°C during casting.

3. Method according to claim 1 or 2, characterised in that the selected setting time for the dip-moulding substance (5) lies between 5 and 1000 sec., preferably between 20 and 60 sec.

4. Method according to claim 3, characterised in that a setting time is selected for the dip-moulding substance (5), which leads to a uniform thickness of the mask (7) in a range between 1 and 10 mm, preferably a thickness of 4 mm.

5. Method according to one or several of the claims 1 to 4, characterised in that the carrying body (12) is produced by applying expanded clay and then filling in a polyurethane foam.

6. Method according to one or several of the claims 1 to 5, characterised in that the carrying body (12) is secured to a base plate (30) (Figs. 10 to 15).

7. Method according to one or several of the claims 1 to 5, characterised in that a frame (2) is placed on to the pattern mould, which (2) is filled with expanded clay and into which polyurethane foam is poured after a covering plate (9) has been set in place (Figs. 1 to 5).

8. Method according to claim 7, characterised in that the frame (20) is removed with the covering plate (9, 25) after the carrying body (12) has been produced, and the carrying body (12) is inserted and fixed in a frame (23) enlarged by the layer thickness to produce the surface layer, in such a way that a uniformly free gap exists on all peripheral sides to be filled with the two-component polyurethane plastics (Figs. 6 to 9).

9. Method according to one or several of the claims 1 to 5, and one of the claims 7 or 8 for producing positive pattern moulds, characterised in that the frame (2, 20) is placed on to the positive pattern mould before the mask is produced and the dip-moulding substance (5) is poured into the space inside the frame (2, 20).

10. Pattern, manufactured according to the method according to one or several of the claims 1 to 9, characterised in that it consists of a carrying body (12) made of expanded clay and polyurethane foam and a surface layer (19) made of a two-component polyurethane plastics.

11. Pattern according to claim 10, characterised in that the pattern (16) comprises a frame (2), preferably a metal frame (Fig. 5).

12. Pattern according to claim 10, characterised in that the carrying body (12) is secured to a base plate (30) (Figs. 13 and 15).

## Revendications

1. Procédé de fabrication de modèles, boîtes à noyaux et outils, en particulier de modèles de fonderie qui sont fabriqués au moyen d'une résine de couche superficielle déposée sur un corps porteur (12) avec une épaisseur de couche prédéterminée, la résine de couche superficielle liquide étant coulée dans une cavité comprise entre le corps porteur (12) et le moule de modèle (1) et le modèle solide (16) étant retiré du moule de modèle (1) après le durcissement de cette résine, caractérisé par les étapes de procédé suivantes:
a) on coule dans ou sur un moule de modèle (1) négatif ou positif un bain pâteux pour trempé à l'état fondu (5), durcissable, fluide, chauffé à entre 50 et 200°C, qui est élastique à l'état durci;
b) après un temps de durcissement choisi, on renverse la quantité excédentaire encore liquide de bain pâteux pour trempé à l'état fondu (5) cependant qu'il subsiste un masque (7) durci avec une épaisseur de couche uniforme dans tous les profils;
c) sur le masque (7) contenu dans le moule de modèle (1), on dépose une matière support et, de cette façon, on produit le corps porteur (12);
d) après extraction du corps porteur (12) du moule de modèle (1), on retire le masque (7);
e) on introduit à nouveau le corps porteur dans le moule de modèle (1) dans la position d'origine fixée;
f) comme résine de couche superficielle, on coule dans la cavité, pour former la couche superficielle (19), une matière plastique polyuréthane à deux composants liquide.

2. Procédé suivant la revendication 1, caractérisé en ce que le bain pâteux pour trempé à l'état fondu (5) présente lors de la coulée une température entre 100 et 180°C.

3. Procédé suivant la revendication 1 ou 2, caractérisé en ce que le temps de durcissement choisi du bain pâteux pour trempé à l'état fondu (5) est compris entre 5 et 1000 s, de préférence entre 20 et 60 s.

4. Procédé suivant la revendication 3, caractérisé en ce qu'on choisit pour le bain pâteux pour trempé à l'état fondu (5) une temps de durcissement qui conduit à ce qu'on obtienne une épaisseur uniforme du masque (7) dans une plage entre 1 et 10 mm, de préférence 4 mm.

5. Procédé suivant une ou plusieurs des revendications 1 à 4, caractérisé en ce que le corps porteur (12) est fabriqué par mise en place d'argile expansée et remplissage consécutif d'une mousse de PUR.

6. Procédé suivant une ou plusieurs des revendications 1 à 5, caractérisé en ce qu'on fixe le corps porteur (12) sur une plaque de base (30) (fig. 10 à 15).

7. Procédé suivant une ou plusieurs des revendications 1 à 5, caractérisé en ce que, sur le moule de modèle, on pose un châssis (2) qu'on remplit d'argile expansée et dans lequel on coule de la mousse de PUR après montage d'une plaque de fermeture (9) (fig. 1 à 5).

8. Procédé suivant la revendication 7, caractérisé en ce que, après la fabrication du corps porteur (12), on enlève le châssis (20) avec la plaque de fermeture (9, 25) et que, pour la fabrication de la couche superficielle, on met le corps porteur (12) en place dans un châssis (3) agrandi de l'épaisseur de la couche, fixé de telle manière que sur tous les côtés périphériques, il subsiste une distance uniformément libre pour le remplissage de matière plastique de polyuréthane à deux composants (fig. 6 à 9)/

9. Procédé suivant une ou plusieurs revendications 1 à 5, ainsi qu'une des revendications 7 ou 8, pour la fabrication de moules de modèles positifs, caractérisé en ce qu'on pose le châssis (2, 20) sur le moule de modèle positif avant la fabrication du masque (7) et qu'on coule le bain pâteux pour trempé à l'état fondu (5) dans le volume situé à l'intérieur du châssis (2, 20).

10. Modèle fabriqué par le procédé suivant une ou plusieurs des revendications 1 à 9, caractérisé en ce qu'il est composé d'un corps porteur (12) en argile expansée et mousse de PUR et d'une couche superficielle (19) faite d'une matière plastique polyuréthane à deux composants.

11. Modèle suivant la revendication 10, caractérisé en ce que le modèle (16) présente un châssis (2) de préférence un châssis métallique (fig. 5).

12. Modèle suivant la revendication 10, caractérisé en ce que le corps porteur (12) est fixé sur une plaque de base (30) (fig. 13 et 15).
